# EUROPÄISCHE PATENTSCHRIFT

(11) **EP 0 248 307 B1**
(45) Veröffentlichungstag und Bekanntmachung des Hinweises auf die Patenterteilung: **08.08.1990**
(21) Anmeldenummer: 87107566.9
(22) Anmeldetag: 24.05.1987
(51) Int. Cl.: B41F 13/64, B65H 29/62, B65H 43/04, B65H 35/00, B65H 39/00, B41K 3/10

(54) **Verfahren und Vorrichtung zum Verarbeiten von mit Wertscheindrucken bedruckten Druckträgern**
Process and device for processing printed papers of value
Procédé et dispositif pour manipuler des imprimés portant des impressions de billets de valeur

(30) Priorität: 06.06.1986 CH 2304/86
(43) Veröffentlichungstag der Anmeldung: 09.12.1987
(73) Patentinhaber: DE LA RUE GIORI S.A., 1003 Lausanne (CH)
(72) Erfinder: Kühfuss, Runwalt, Metzingen (DE)
(74) Vertreter: Jörchel, Dietrich R.A.

(56) Entgegenhaltungen:
- EP-A- 0 167 196
- US-A- 4 045 944

## Beschreibung

Die Erfindung bezieht sich auf ein Verfahren und auf eine Vorrichtung zum Verarbeiten von mit Wertscheindrucken bedruckten Druckträgern in Form von Wertscheinbahnen oder Wertscheinbogen, gemäss dem Oberbegriff des Patentanspruchs 1.

Ein derartiges Verfahren und eine Vorrichtung zu dessen Durchführung sind in der EP-A-0 167 196 beschrieben. Die Besonderheit dieser bekannten Verarbeitung besteht im wesentlichen darin, dass die Numerierwerke der Numeriermaschine nicht bei jeder Umdrehung des Numerierzylinders zwangsläufig um eine Nummer weitergeschaltet, sondern vielmehr als Funktion der Fehldruck-Positionen so gesteuert werden, dass die Fortschaltung der Numerierwerke beim Auftreten eines Fehldrucks unterbrochen wird. Auf diese Weise werden nur die einwandfreien Wertscheindrucke fortlaufend numeriert, so dass die später, nach dem Zerschneiden der Druckträger und dem Aussondern der Fehldrucke gebildeten Wertscheinbündel fortlaufend numerierte Einzelwertscheine mit kompletter Nummernsequenz enthalten. Eine derartige, komplette Nummernsequenz der in einem verpackten Wertscheinbündel enthaltenen Wertscheine ist sowohl für die Organisation der Fertigung und der Verteilung als auch aus Gründen der Sicherheit sehr wichtig.

Nach dem Verlassen der Numeriermaschine müssen die Druckträger in Einzelwertscheine zerschnitten, die Fehldrucke automatisch ausgesondert und schliesslich die einwandfreien verbleibenden Wertscheine so sortiert, gebündelt und banderoliert werden, dass sich innerhalb eines Bündels jeweils fortlaufend numerierte Wertscheine der gleichen Nummernserie befinden. Im allgemeinen enthält jedes banderolierte Bündel 100 Wertscheine, und jeweils zehn Bündel der gleichen Nummernserie werden dann zu einem Paket von insgesamt 1000 Wertscheinen, die eine fortlaufende Nummernsequenz haben müssen, zusammengefasst.

Zweckmässigerweise erhalten bei einer derartigen Verarbeitung alle Wertscheindrucke, die jeweils in ein und derselben Längsreihe hintereinanderliegen, eine fortlaufende Nummernsequenz. Mit Längsreihen sind diejenigen Reihen bezeichnet, die parallel zur Vorschubrichtung des Druckträgers liegen, wenn dieser die Numeriermaschine durchläuft. In verschiedenen Längsreihen liegende Wertscheindrucke gehören dann zu verschiedenen Nummernserien. Im Falle einer derartigen Numerierung müssen bei der späteren Sortierung der fertig geschnittenen Wertscheine und nach Entfernen der Fehldrucke alle diejenigen Wertscheine zu einem gemeinsamen Bündel bzw. einem gemeinsamen Paket zusammengefasst werden, welche sich ursprünglich in den gleichen Längsreihen der Wertscheinbögen bzw. in ein- und derselben Längsreihe der Wertscheinbahn befanden.

Bei der Verarbeitung von Wertscheinbögen kann die Numerierung auch so erfolgen, dass alle Wertscheindrucke, die in einer Querreihe, das heisst einer senkrecht zur Vorschubrichtung beim Numerieren orientierten Reihe nebeneinanderliegen, mit einer fortlaufenden Nummernsequenz versehen werden, die sich in der jeweils gleichen Reihe des folgenden Bogens fortsetzt. In diesem Falle müssen natürlich bei der Bildung der Wertscheinbündel diejenigen Wertscheine in der korrekten Folge gesammelt werden, welche ursprünglich in den gleichen Querreihen aufeinanderfolgender Bögen nebeneinander lagen.

Der vorliegenden Erfindung, welche die der Numerierung folgenden Verarbeitungsschritte betrifft, liegt die Aufgabe zugrunde, das Schneiden der Druckträger sowie das Sortieren und Sammeln der Wertscheine so durchzuführen, dass ein einfacher, rationeller und zuverlässiger Arbeitsablauf gewährleistet ist, welcher keine komplizierten und störanfälligen Verarbeitungsstationen erfordert.

Diese Aufgabe wird erfindungsgemäss durch das im Patentanspruch 1 beschriebene Verfahren gelöst.

Zweckmässige Ausgestaltungen des Verfahrens bei der Verarbeitung von Wertscheinbögen ergeben sich aus den Patentansprüchen 2 bis 4 und bei der Verarbeitung von Wertscheinbahnen aus dem Patentanspruch 5. Die Zahl n beträgt vorzugsweise ungefähr 100.

Eine Vorrichtung zur Durchführung des erfindungsgemässen Verfahrens ist durch die in den Patentansprüchen 7 und 8 angegebenen Merkmale gekennzeichnet.

Die wesentlichen Vorteile der Erfindung bestehen im folgenden:

Indem die Druckträger zunächst in einzelne Streifen zerschnitten und dann Streifenstapel gebildet werden, entfällt die Notwendigkeit, die Streifen einzeln in Wertscheine schneiden und die erhaltenen Einzelwertscheine mittels sovieler, auf engem Raum nebeneinander untergebrachter Stationen sortieren und sammeln zu müssen, wie Wertscheine je Streifen vorhanden sind. Vielmehr werden die Streifenstapel insgesamt in Wertscheinbündel zerschnitten, wobei die Anzahl n von Streifen, die einen Stapel bilden, so gross gewählt wird, dass diese Stapel ohne Schwierigkeiten mit herkömmlichen Schneidmaschinen geschnitten werden können. Vorzugsweise sammelt man jeweils ungefähr 100 Streifen zu einem Stapel. In einem anfallenden Wertscheinbündel liegen die fortlaufend numerierten Wertscheine, die aus den ursprünglichen Reihen mit fortlaufender Nummersequenz stammen, vermischt mit Fehldrucken, jedoch in der korrekten Nummernfolge übereinander.

Da nach dem Bündelschnitt die Weiterverarbeitung der Wertscheinbündel nunmehr im Parallelbetrieb erfolgt, das heisst die Wertscheine jeder Nummernserie getrennt, unter Zwischenschaltung je eines Pufferspeichers, in parallel arbeitenden Einzelstationen weiterbehandelt werden, entfallen alle Probleme, die mit einer einzigen Transferstrasse zusammenhängen. Es besteht genügend Platz, die schnell laufenden Sammelstationen, die bis zu 16 Wertscheine je Sekunde verarbeiten, unterzubringen, und wenn in einer der Einzelstationen eine Störung auftritt, dann braucht nicht die gesamte Anlage abgeschaltet zu werden. Die Idee, die Druckträger bis zum Zerschneiden von Streifenstapeln in Wertscheinbündel gemeinsam zu verarbeiten und dann erst mittels einer Verteilerstation die Bündel nach Nummernserien zu sortieren und im Parallelbetrieb weiterzuverarbeiten, bringt daher wesentliche Vorzüge mit sich.

Im Falle der Verarbeitung von Wertscheinbahnen, auf denen die Wertscheindrucke in jeder Längsreihe fortlaufend numeriert werden, wird die die Numeriermaschine verlassende Bahn mit einem Querschneider in Streifen quer zur Laufrichtung geschnitten, und anschliessend werden n Streifen, vorzugsweise etwa 100 Streifen, zu einem Streifenstapel gesammelt, der dann zur Bündelschneidmaschine gelangt. Das ist für die Verarbeitung von Wertscheinbahnen insofern ungewöhnlich, als bisher bei der konventionellen Verarbeitung die Bahnen zunächst mit einem Längsschneider, insbesondere mit Kreismessern, in Längsstreifen zerschnitten werden.

Die Erfindung wird anhand der Zeichnungen an zwei Ausführungsbeispielen näher erläutert. Es zeigen:
Figuren 1 bis 4 schematisch die gesamte Verarbeitungsstrecke für den Fall von Wertscheinbögen, beginnend mit dem vor der Numeriermaschine installierten Lesegerät, welches die Fehldruckpositionen liest, bis zu den Verpackungsstationen für die Wertscheinpakete jeder Nummernserie, und
Figur 5 schematisch die Streifenschnittstation für den Fall der Verarbeitung einer Wertscheinbahn in einer sonst im wesentlichen gleich aufgebauten Verarbeitungsstrecke.

Figuren 1 bis 4 zeigen die gesamte, zusammenhängende Vorrichtung für die Verarbeitung von Druckträgern in Form von Wertscheinbögen R, die matrizenförmig mit Wertscheindrucken in Längs-und Querreihen bedruckt sind. Aufgrund einer Qualitätskontrolle sind bereits alle als Fehldrucke erkannten Wertscheindrucke mit einer Markierung versehen, welche von einem Lesegerät 1 gelesen wird und im betrachteten Beispiel aus einem Kreuz besteht (Figur 1). Die Positionen aller vom Lesegerät 1 erfassten Fehldrucke eines Bogens R werden elektronisch gespeichert, beispielsweise in einem Rechner. In einer dem Lesegerät 1 nachgeschalteten Numeriermaschine 2 werden die Bögen R numeriert, passieren dann ein Randschneidwerk 3, welches den Seitenrandbeschnitt durchführt, und gelangen dann zu einer Eckstation 4.

Auf dem an dieser Eckstation 4 befindlichen Bogen R sind schematisch vier mit einem Kreuz markierte Fehldrucke und die Numerierung der einwandfreien Wertscheindrucke angedeutet, die im betrachteten Beispiel auf jedem Bogen in sechs Längsreihen und zehn Querreihen angeordnet sind. Mit Längsreihen werden die parallel zur Vorschubrichtung in der Numeriermaschine 2 orientierten Reihen bezeichnet, während die Querreihen die dazu senkrecht verlaufenden Reihen sind. Jeder Bogen R enthält also 6 mal 10 = 60 Wertscheindrucke. Entsprechend ist die Numeriermaschine 2 mit 60 Numerierwerken ausgerüstet, welche so eingestellt und als Funktion der gespeicherten Fehldruckpositionen so weitergeschaltet werden, dass bei jeder Umdrehung der Zylinder der Numeriermaschine 2 die jeweils in einer Längsreihe hintereinanderliegenden einwandfreien Wertscheindrucke, unter Ausschluss der Fehldrucke, fortlaufend numeriert werden. Alle in einer Längsreihe liegenden Wertscheindrucke gehören zu einer bestimmten Nummernserie, und die Anzahl der verschiedenen Nummernserien, die mit A, B, C, D, E, und F bezeichnet sind, ist natürlich gleich der Anzahl der Längsreihen eines Bogens R.

Beim betrachteten Bogen R an der Eckstation 4 sind die Wertscheindrucke in den zu den Serien A, C und F gehörenden Längsreihen, welche keine Fehldrucke enthalten, fortlaufend mit A1 bis A10, C1 bis C10, usw. numeriert. Die zu den Serien B, D und E gehörenden Längsreihen enthalten einen bzw. zwei bzw. einen Fehldruck, bei welchem die Fortschaltung des betreffenden Numerierwerks jeweils unterbrochen wurde, so dass nur die einwandfreien Wertscheindrucke fortlaufend numeriert wurden. Daher enthält die zur Serie B gehörende Längsreihe die Wertscheine mit der Numerierung B1 bis B9, die zur Serie D gehörende Längsreihe die Wertscheine mit der Numerierung D1 bis D8 und die zur Serie E gehörende Längsreihe die Wertscheine mit der Numerierung E1 bis E9. Auf dem folgenden Bogen setzt sich die Nummernsequenz jeder Längsreihe entsprechend fort, so dass beispielsweise die zur Serie A gehörende Längsreihe des folgenden Bogens mit der Numerierung A11 beginnt.

Um einen Missbrauch der später auszusondernden Fehldrucke mit Sicherheit auszuschliessen, werden diese Fehldrucke ausserdem noch durch ein Entwertungsdruckwerk an denjenigen Stellen mit einem deutlichen Entwertungsaufdruck versehen, an welchem sich normalerweise die Wertscheinnummer befindet. Dieses Entwertungsdruckwerk, welches vorzugsweise zwischen Lesegerät 1 und Numeriermaschine 2 angeordnet ist und ebenfalls als Funktion der gespeicherten Fehldruckpositionen gesteuert wird, ist in der Zeichnung nicht dargestellt.

Die vorstehend beschriebene Art der Numerierung, das Aufbringen von Entwertungsdrucken sowie die Numeriermaschine und ihre besondere Steuerung sind in der eingangs erwähnten EP-A-0 167 196 beschrieben.

Zur Weiterverarbeitung werden die numerierten Bögen R an der Eckstation 4 ausgerichtet, indem sie mit ihrem rechten Seitenrand, bezogen auf die bisherige Transportrichtung im Sinne des Pfeils F1, gegen Anschläge 5 gedrückt werden, und dann, nach Absenken der Anschläge 5, in der um 90_{°} geänderten Transportrichtung im Sinne des Pfeils F2 weiterbefördert, beispielsweise durch Greifer oder Riemen. Die ehemaligen Längsreihen liegen nunmehr quer zur neuen Transportrichtung.

In einer mit Kreismessern ausgerüsteten Streifenschnittstation 6 (Figur 2) wird jeder Bogen R parallel zur neuen Transportrichtung in zehn Streifen S unterteilt und gleichzeitig an seinen Rändern beschnitten. Der Streifenschnitt erfolgt also senkrecht zu den Reihen, welche die fortlaufend numerierten Wertscheindrucke einer Nummernserie enthalten. Jeder einzelne Streifen S hat daher so viele Wertscheindrucke, wie Nummernserien auf einem Bogen vorhanden sind, im betrachteten Beispiel also sechs.

Die nebeneinanderliegenden Streifen S eines Bogens gelangen dann in eine Streifensammelstation 7. Diese weist eine Einrichtung 7a zur schuppenförmigen Ablage der zehn Streifen auf, die anschliessend im Sinne der beiden kleinen Pfeile F3 übereinandergeschoben werden. In dieser aus zehn Streifen S gebildeten Streifengruppe liegen alle fortlaufend numerierten Wertscheindrucke ein und derselben Nummernserie, gegebenenfalls vermischt mit auftretenden Fehldrucken, in der korrekten Nummernsequenz übereinander. Dabei weist der unten liegende Streifen die jeweils niedrigsten Nummern der verschiedenen Nummernserien auf.

Mehrere derartiger Streifengruppen, die jeweils die zehn Streifen eines Bogens enthalten und in Richtung des Pfeils F4 vorrücken, werden dann in der Reihenfolge, wie sie anfallen, mittels einer Stapelvorrichtung 7b zu einem Streifenstapel T übereinandergeschichtet. Die Anzahl der Streifengruppen, die einen Streifenstapel T bilden, wird so gewählt, dass jeder Streifenstapel T eine vorgegebene Anzahl n von Streifen aufweist, wobei n ungefähr 100 beträgt. Ein Stapel aus ungefähr 100 Streifen lässt sich nämlich anschliessend ohne Schwierigkeiten mit einem herkömmlichen Querschneider in Bündel zerschneiden. Da im betrachteten Beispiel jeder Bogen R in zehn Streifen S geschnitten wird und daher jede Streifengruppe zehn Streifen enthält, werden jeweils zehn Streifengruppen zu einem Streifenstapel zusammengefasst, der dann genau 100 Streifen enthält. Hätten die Bogen nur acht Querreihen, also jede Streifengruppe nur acht Streifen, dann würden zwölf Sammelvorgänge zur Bildung eines Streifenstapels aus 12x8 = 96 Streifen durchgeführt.

In jedem Streifenstapel T liegen alle fortlaufend numerierten Wertscheindrucke, gegebenenfalls durchmischt mit Fehldrucken, in der korrekten Nummernsequenz übereinander, wobei die in Figur 2 mit A1, Bi, ..., F1 bezeichneten niedrigsten Nummern in jedem Streifenstapel unten und die mit An, Bn..., Fn bezeichneten höchsten Nummern oben liegen. Jeder Streifenstapel T wird anschliessend in einer Vorrichtung 7c genau ausgerichtet.

Die Streifenstapel T werden dann in Richtung des Pfeils F5 befördert und in einer Bündelschnittstation 8, die aus einem üblichen Querschneider besteht, nacheinander in Wertscheinbündel U zerschnitten, welche anschliessend in einer Station 9 ausgerichtet werden. Jedes Wertscheinbündel U enthält ausschliesslich zu ein und derselben Nummernserie A, B, ..., F gehörende, fortlaufend numerierte Wertscheine, wie durch die Beschriftung der Bündel in den Figuren 2 bis 4 angedeutet.

Nach Aenderung der Transportrichtung um 90_{°} gelangen die Wertscheinbündel U auf eine horizontale Verteilerstation 10 (Figur 3 und 4), auf der sie im Sinne des Pfeils F6 vorrücken und nach Nummernserien sortiert werden. Das geschieht, indem aufeinanderfolgende Bündel auf soviele im Parallelbetrieb arbeitende Einzelstationen verteilt werden, wie Nummernserien d.h. Wertscheindrucke je Streifen, vorhanden sind. Im betrachteten Beispiel beträgt die Anzahl der Wertscheindrucke je Streifen p=6.

Diese Verteilung erfolgt im betrachteten Beispiel so, dass jeweils Gruppen von drei aufeinanderfolgenden Bündeln abwechselnd einer vertikalen Verteilerstation 11 und 11 zugeführt werden. Dabei erhält die vertikale Verteilerstation 11 alle Bündel mit Wertscheinen der Nummernserien D, E und F, während die andere vertikale Verteilerstation 11 b alle Bündel mit Wertscheinen der Nummernserien A, B und C erhält. Durch diese Verteilerstationen 10, 11 a und 11 werden also alle Bündel p getrennten Verarbeitungsstrecken zugeführt; welche jeweils die Wertscheine ein und derselben Nummernserie erhalten und im Parallelbetrieb und unabhängig voneinander arbeiten. Im betrachteten Beispiel sind jeweils drei der den Verteilerstationen nachgeschalteten Verarbeitungsstrecken senkrecht übereinander angeordnet, so dass die gesamte Vorrichtung gut überschaubar und leicht zugänglich ist.

Auf den Figuren 3 und 4 sind lediglich schematisch die Stationen der drei übereinanderliegenden Verarbeitungsstrecken dargestellt, welche der vertikalen Verteilerstation 11 a nachgeschaltet sind und welche die Wertscheine mit den Nummernserien D, E und F weiterverarbeiten. Daher sind die nachstehend beschriebenen Stationen mit Bezugszeichen versehen, denen jeweils der betreffende Buchstabe D, E bzw. F angefügt ist. Die drei der anderen vertikalen Verteilerstation 11 b nachgeschalteten Stationen für die Wertscheine der Nummernserien A, B, C sind genauso aufgebaut und daher nicht in den Figuren 3 und 4 dargestellt; in Figur 4 sind lediglich die Bezugszeichen der betreffenden Stationen in Klammern angegeben. Im folgenden werden nur die Verarbeitungsstationen beschrieben, die der vertikalen Verteilerstation 11a nachgeschaltet sind..

Durch diese Verteilerstation 11 a werden die Bündel U mit Wertscheinen der Nummernserien D, E und F den drei getrennten Pufferspeichern 12D, 12E und 12F zugeführt. Jeder dieser Pufferspeicher kann eine grössere Anzahl von Wertscheinbündeln U aufnehmen, beispielsweise bis zu 1000 Wertscheinen, wie für den Pfufferspeicher 12d durch die Angabe D1 bis Dm angedeutet.

Zwecks Aussonderung der Fehldrucke werden die Wertscheine einzeln jedem Pufferspeicher entnommen und durch einen nicht dargestellten Detektor abgetastet, der das Vorhandensein einer Markierung meldet und eine Station 13D, 13E bzw. 13F zur Aussonderung der Fehldrucke steuert. Die ausgesonderten Fehldrucke gelangen in einen Vorratsbehälter 14D, 14E bzw. 14F, während die einwandfreien Wertscheine in der Bündelstation 15D, 15E bzw. 15F zu Bündeln V von jeweils 100 Wertscheinen gestapelt werden. Da die korrekte Nummernsequenz einwandfreier, übereinanderliegender Wertscheine bei der bisherigen Verarbeitung sowohl in den Streifenstapeln T als auch in den Wertscheinbündein U aufrechterhalten wurde, fallen nunmehr Wertscheinbündel V an, welche frei von Fehldrucken sind und in denen jeweils 100 einwandfreie, fortlaufend numerierte Wertscheine einer bestimmten Nummernserie enthalten sind, wie für das Bündel V der Nummernserie D durch die Angaben D1 bis D100 angedeutet.

Diese Bündel V werden dann in einer Banderolierstation 16D, 16E bzw. 16F banderoliert. Anschliessend erfolgt in einer Verpackungsstation 17D, 17E bzw. 17F die Aufeinanderschichtung von jeweils zehn Bündeln V zu einem Wertscheinpaket W, welches verpackt wird und jeweils 1000 einwandfreie Wertscheine mit kompletter Nummernsequenz enthält.

Die vorstehend erwähnten Verarbeitungsstationen sind von herkömmlicher Bauart und bekannt.

Im Falle der Bogenverarbeitung kann die Numerierung auch so ausgeführt werden, dass die fortlaufend numerierten Wertscheindrucke in Querreihen, bezogen auf die Vorschubrichtung beim Numerieren, liegen. Jede Querreihe eines Bogens enthält dann Nummern einer bestimmten Nummernserie. Die Nummernsequenz einer Reihe des Bogens setzt sich dann in der gleichen Reihe des folgenden Bogens fort. In diesem Falle werden die die Numeriermaschine verlassenden Bogen beispielsweise, ohne Aenderung der Transportrichtung, mit Kreismessern eines Längsschneidwerks in Längsstreifen geschnitten, woraufhin die Längsstreifen jedes Bogens, wie in der Sammelstation 7, übereinandergeschichtet und eine bestimmte Anzahl von Gruppen aus übereinandergeschichteten Streifen zu einem Streifenstapel T zusammengefasst werden, welcher dann die vorstehend beschriebene Weiterverarbeitung erfährt.

Im Falle einer mit Rollendruckmaschinen bedruckten Wertscheinbahn R' als Druckträger werden die Wertscheine in jeder Längsreihe fortlaufend numeriert, und die die Numeriermaschine 2 verlassende Bahn wird, wie Figur 5 schematisch veranschaulicht, in einer Streifenschnittstation 6' mit einem Querschneider in Streifen S geschnitten. Dabei handelt es sich vorzugsweise um bekannte zusammenwirkende Messerwalzen. Dann werden jeweils n Streifen S in der Reihenfolge, wie sie anfallen, zu einem Streifenstapel geschichtet, welcher dem vorstehend beschriebenen Streifenstapel T entspricht und in der beschriebenen Weise weiterverarbeitet wird.

Falls in einer der den vertikalen Verteilerstationen 11 und 11 b nachgeschalteten Verarbeitungsstrecken eine Störung auftritt, braucht nur diese Verarbeitungsstrecke bis zur Behebung des Fehlers abgeschaltet zu werden, während alle anderen Stationen der gesamten Vorrichtung normal weiterarbeiten und sich der Pufferspeicher der gestörten Arbeitsstrecke füllt.

Die Erfindung ist nicht auf die beschriebenen Ausführungsbeispiele beschränkt, sondern lässt hinsichtlich der Ausbildung und Anordung der einzelnen Stationen mannigfache Varianten zu.

## Patentansprüche

Verfahren zum Verarbeiten von mit Wertscheindrucken bedruckten Druckträgern in Form von Wertscheinbogen (R) oder Wertscheinbahnen (R'), deren Wertscheindrucke matrizenförmig in Querreihen und Längsreihen angeordnet und deren Fehldrucke markiert sind, zu Wertscheinbündeln aus numerierten Einzelwertscheinen, wonach
- die Positionen aller Fehldrucke auf jedem Druckträger durch ein Lesegerät (1) abgetastet und gespeichert werden,
- die Druckträger nacheinander eine Numeriermaschine (2) durchlaufen, deren Numerierwerke individuell als Funktion der gespeicherten Fehldruck- positionen gesteuert werden und eine Numerierung der Wertscheindrucke derart durchführen, dass jeweils die innerhalb einer Reihe angeordneten Wertscheindrucke eine fortlaufende Nummernsequenz erhalten, jedoch beim Auftreten eines Fehldrucks die Fortschaltung des betreffenden Numerierwerks unterbrochen und erst beim Auftreten des folgenden einwandfreien Wertscheindrucks fortgesetzt wird,
- die numerierten Druckträger in Einzelwertscheine zerschnitten werden,
- die markierten Fehldrucke ausgesondert werden und
- alle verbliebenen, jeweils aus der gleichen Reihe stammenden, fortlaufend numerierten Einzelwertscheine zu Wertscheinpaketen (W) mit kompletter Nummernsequenz zusammengefasst werden,
dadurch gekennzeichnet, dass
- nach dem Numerieren die Druckträger (R,R') senkrecht zu den Reihen, die jeweils fortlaufend numerierte Wertscheindrucke enthalten, in so viele Streifen (S) geschnitten werden, wie der Druckträger Wertscheindrucke quer zur Schnittrichtung aufweist,
- jeweils eine Anzahl n geschnittener Streifen (S) in der Reihenfolge, wie sie anfallen, zu einem Streifenstapel (T) geschichtet werden, in welchem alle Wertscheindrucke, die aus ein und derselben Reihe fortlaufend numerierter Wertscheindrucke stammen, in geordneter Nummernsequenz, gegebenenfalls mit Felhdrucken vermischt, übereinanderliegen,
- diese Streifenstapel (T) in das korrekte Format aufweisende Wertscheinbündel (U) geschnitten werden,
- jeweils eine Gruppe von p aufeinanderfolgenden Wertscheinbündeln (U) auf p im Parallelbetrieb arbeitende Pufferspeicher (12A bis 12F) verteilt und dort gesammelt werden, wobei p gleich der Zahl der Wertscheindrucke auf einem Streifen (S) ist,
- und anschliessend im Parallelbetrieb die Wertscheine aus jedem Pufferspeicher (12A bis 12F) auf vorhandene Fehldrucke kontrolliert, diese Fehldrucke aussortiert und aus den verbleibenden einwandfreien Wertscheinen Wertscheinpakete (W) mit jeweils kompletter Nummernsequenz gebildet werden.

2. Verfahren nach Anspruch 1, dadurch gekennzeichnet, dass im Falle von Wertscheinbogen (R) alle aus einem Bogen stammenden, nach dem Streifenschnitt nebeneinanderliegenden Streifen (S) zunächst zu einer Streifengruppe übereinandergelegt und dann eine bestimmte Anzahl aufeinanderfolgender Streifengruppen zum erwähnten Streifenstapel (T) geschichtet werden.

3. Verfahren nach Anspruch 2, dadurch gekennzeichnet, dass die nach dem Streifenschnitt nebeneinanderliegenden Streifen (S) zunächst dachziegelartig abgelegt und dann durch Raffen übereinandergeschoben werden.

4. Verfahren nach Anspruch 2 oder 3, dadurch gekennzeichnet, dass jeweils alle Wertscheindrucke, die innerhalb einer parallel zur Laufrichtung in der Numeriermaschine orientierten Längsreihe. eines Bogens (R) angeordnet sind, fortlaufend numeriert werden.

5. Verfahen nach Anspruch 4, dadurch gekennzeichnet, dass die Laufrichtung der die Numeriermaschine (2) verlassenden Bogen (R) unter Beibehaltung der Bogenorientierung um 90_{°} geändert und der Streifenschnitt der Bogen in einer Streifenschnittstation (6) mit als Längsschneider fungierenden Kreismessern längs der neuen Laufrichtung durchgeführt wird.

6. Verfahren nach Anspruch 1, dadurch gekennzeichnet, dass im Falle einer Wertscheinbahn (R') jeweils alle Wertscheindrucke, die innerhalb einer parallel zur Laufrichtung in der Numeriermaschine (2) orientierten Längsreihe der Wertscheinbahn angeordnet sind, fortlaufend numeriert werden und die numerierte Wertscheinbahn (R') in einer Streifenschnittstation (6') mit einem Querschneider quer zur Laufrichtung in Streifen geschnitten wird, von denen jeweils eine Anzahl n aufeinanderfolgender Streifen zum erwähnten Streifenpaket geschichtet wird, indem diese Streifen vorzugsweise dachziegelartig abgelegt und dann übereinandergeschoben werden.

7. Verfahren nach einem der Ansprüche 1 bis 6, dadurch gekenzeichnet, dass die Anzahl n ungefähr 100 beträgt.

8. Vorrichtung zur Durchführung des Verfahrens nach Anspruch 1, mit

- wenigstens einem Lesegerät (1) zum Lesen der Positionen der markierten Fehldrucke auf jedem Druckträger (R, R'),
- einer Numeriermaschine (2), die dazu eingerichtet ist, als Funktion der gelesenen Fehldruckpositionen gesteuert zu werden und nur die einwandfreien Wertscheine, unter Ausschluss von Fehldrucken, jeweils innerhalb einer Reihe fortlaufend zu numerieren,
- Streifenschnitt- und Bündelschnittstationen (6; 8) zum Zerschneiden der Druckträger (R, R') in Einzelwertscheine,
- einer Station (13A bis 13F) zur Aussonderung der Fehldrucke aus der Transportfolge und
- Stationen (15A bis 15F, ..,17A bis 17F) zur Bildung und Banderolierung der einwandfreien Wertscheinbündel (V) und zur Bildung und Verpackung von Wertscheinpaketen (W),
dadurch gekennzeichnet, dass zwischen der Streifenschnittstation (6) und der Bündelschnittstation (8) eine Streifensammelstation (7) angeordnet ist, die dazu eingerichtet ist, jeweils eine bestimmte Anzahl (n) von Streifen (S) in der Reihenfolge, wie sie anfallen, zu einem Streifenstapel (T) aufzuschichten, dass hinter der Bündelschnittstation (8) eine Verteilerstation (10, 11 a, 11 b) angeordnet ist, dass die Stationen zur Aussonderung von Fehldrucken und zur Bildung und Verpackung der Wertscheinpakete (W) aus mehreren gleichartigen, parallel arbeitenden Einzelstationen (13A bis 13F, ...., 17A bis 17F) bestehen, deren Anzahl p gleich der Anzahl der Wertscheindrucke in einem Streifen (S) ist, und dass zwischen der Verteilerstation (10, 11 a, 11 b) und jeder Einzelstation (13A bis 13F) zur Aussonderungvon Fehldrucken je ein Pufferspeicher (12A bis 12F) angeordnet ist, wobei jeweils p aufeinanderfolgende Wertscheinbündel auf die p Pufferspeicher verteilt werden.

9. Vorrichtung nach Anspruch 8, dadurch gekennzeichnet, dass die Verteilerstation eine horizontale Verteilerstation (10) und mehrere vertikale Verteilerstationen (11 a, 11 b) aufweist, denen jeweils senkrecht übereinanderliegende Pufferspeicher (12A bis 12C; 12D bis 12F) und Einzelstationen (13A bis 13C..., 17A bis 17C; 13D bis 13F, .., 17C bis 17F) nachgeschaltet sind.

## Claims

1. A process for the processing of print carriers in the form of security-paper sheets (R) or security-paper webs (R'), which are printed with security-paper prints and of which the security-paper prints are arranged in matrix form in transverse rows and longitudinal rows and the misprints are marked, into security-paper bundles composed of numbered individual security papers, in which process
- the positions of all the misprints on each print carrier are sensed by a reader (1) and stored,
- the print carriers run successively through a numbering machine (2), the numbering units of which are controlled individually as a function of the stored misprint positions and carry out numbering of the security-paper prints in such a way that the particular security-paper prints arranged within a row receive a consecutive numerical sequence, but when a misprint occurs the incrementing of the respective numbering unit is interrupted and is continued only when the following perfect security-paper print appears,
- the numbered print carriers are cut into individual security papers,
- the marked misprints are separated out, and
- all the remaining consecutively numbered individual security papers coming from the same particular row are combined into security-paper parcels (W) with a complete numerical sequence, wherein
- after numbering, the print carriers (R, R') are cut, perpendicularly to the rows containing respective consecutively numbered security-paper prints, into as many strips (S) as the print carrier has security-paper prints transverse relative to the cutting direction,
- a number n of particular cut strips (S) is stacked, in the order in which they occur, into a strip stack (T), in which all the security-paper prints coming from one and the same row of consecutively numbered security-paper prints are arranged on top of one another in an ordered numerical sequence, if appropriate mixed with misprints,
- these strip stacks (T) are cut into security-paper bundles (U) of the correct size,
- a group of p successive security-paper bundles (U) is distributed to p buffer stores (12A to 12F) working in parallel and collected there, p being equal to the number of security-paper prints on a strip (S),
- and subsequently the security papers from each buffer store (12A to 12F) are checked, in parallel, for any misprints, these misprints are separated out, and security-paper parcels (W), each with a complete numerical sequence, are formed from the remaining perfect security papers.

2. A process as claimed in claim 1, wherein, where security-paper sheets (R) are concerned, all the strips (S) obtained from a sheet and arranged next to one another after the strip-cutting operation are first placed on top of one another, to form a strip group, and then a specific number of successive strip groups are stacked to form the abovementioned strip stack (T).

3. A process as claimed in claim 2, wherein the strips (S) arranged next to one another after the strip-cutting operation are first arranged in an imbricated manner and are then pushed on top of one another by being gathered together.

4. A process as claimed in claim 2 or 3, wherein all the particular security-paper prints arranged within a longitudinal row of a sheet (R) oriented parallel to the running direction in the numbering machine are numbered consecutively.

5. A process as claimed in claim 4, wherein the running direction of the sheets (R) leaving the numbering machine (2) is changed by 90_{°}, with the sheet orientation being maintained, and the cutting of the sheets into strips is carried out in a strip-cutting station (6) in the new running direction by means of circular knives functioning as a longitudinal cutter.

6. A process as claimed in claim 1, wherein, where a security-paper web (R') is concerned, all the particular security-paper prints arranged within a longitudinal row of the security-paper web oriented parallel to the running direction in the numbering machine (2) are numbered consecutively, and in a strip-cutting station (6') the numbered security-paper web (R') is cut into strips transversely relative to the running direction by means of a cross cutter, of which a particular number n of successive strips is stacked into the abovementioned strip stack by arranging these strips preferably in an imbricated manner and then pushing them on top of one another.

7. A process as claimed in one of claims 1 to 6, wherein the number n is approximately 100.

8. An apparatus for carrying out the process as claimed in claim 1, with
- at least one reader (1) for reading the positions of the marked misprints on each print carrier (R, R'),
- a numbering machine (2) designed to be controlled as a function of the read misprint positions and to number consecutively only the perfect security papers within a particular row, excluding misprints,
- strip-cutting and bundle-cutting stations (6; 8) for cutting the print carriers (R, R') into individual security papers,
- a station (13A to 13F) for separating the misprints out of the transport sequence, and
- stations (15A to 15F, ..., 17A to 17F) for forming and banding the perfect security-paper bundles '(V) and for forming and packaging security-paper parcels (W), wherein arranged between the strip-cutting station (6) and the bundle-cutting station (8) is a strip-collecting station (7) designed to stack a specific number (n) of strips (S) into a strip stack (T) in the order in which they occur, wherein a distributor station (10, 11 a, 11 b) is arranged behind the bundle-cutting station (8), wherein the stations for separating out misprints and for forming and packaging security-paper parcels (W) consist of several identical individual stations (13A to 13F, ..., 17A to 17F) working in parallel, of which the number p is equal to the number of security-paper prints in a strip (S), and wherein a buffer store (12A to 12F) is arranged between the particular distributor station (10, 11 a, 11 b) and each individual station (13A to 13F) for separating out misprints, p successive security-paper bundles being distributed to the p buffer stores.

9. An apparatus as claimed in claim 8, wherein the distributor station has a horizontal distributor station (10) and several vertical distributor stations (11 a, 11 b) which are followed respectively by buffer stores (12A to 12C; 12D to 12F) arranged vertically above one another and individual stations (13A to 13C, ..., 17A to 17C; 13D to 13F, ..., 17C to 17F).

## Revendications

1. Procédé de traitement de supports d'impression, imprimés avec des impressions de papiers-valeurs, sous forme de feuilles de papiers-valeur (R) ou de bandes de papiers-valeurs (R'), dont les impressions de papiers-valeurs sont disposées en matrices, en rangées transversales et en rangées longitudinales, et dont les impressions défectueuses sont marquées, pour en faire des liasses de papiers-valeurs composées de papiers-valeurs individuels numérotés, après quoi:
- les positions de toutes les impressions défectueuses sur chaque support d'impression sont explorées par un appareil de lecture (1) et mises en mémoire,
- les supports d'impression traversent l'un après l'autre une machine à numéroter (2), dont les mécanismes de numérotation sont pilotés individuellement en fonction des positions des impressions défectueuses mises en mémoire et qui effectuent une numérotation des impressions de papiers-valeurs de telle manière que les impressions de papiers-valeurs disposées à l'intérieur d'une rangée reçoivent une séquence de numéros continus mais que lors de l'apparition d'une impression défectueuse, l'indexation du mécanisme de numérotation concerné soit interrompue et ne soit reprise que lors de l'apparition de la prochaine impression de papiers-valeurs impeccable,
- les supports d'impression numérotés sont découpés en papiers-valeurs individuels,
- les impressions défectueuses marquées sont retirées et,
- les papiers-valeurs individuels restants, provenant à chaque fois de la même rangée, numérotés en continu, sont assemblés en paquets (W) avec une séquence de numérotation complète,
- caractérisé en ce que
- après la numérotation, les supports d'impression (R, R') sont découpés, perpendiculairement aux rangées, portant des impressions de papiers-valeurs numérotées en continu, en autant de bandes (S) que le support d'impression comporte d'impression de papiers-valeurs perpendiculairement à la direction des découpes,
- un nombre n de bandes découpées (S) sont empilées à chaque fois dans l'ordre où elles arrivent en une pile de bandes (T) dans laquelle toutes les impressions de papiers-valeurs qui proviennent d'une seule et même rangée d'impressions de papiers-valeurs numérotées en continu, sont disposées les unes par dessus les autres selon une séquence ordonnée de leurs numéros, éventuellement mélangées à des impressions défectueuses,
- ces piles de bandes (T) sont découpées en liasses de papiers-valeurs (U) présentant le format correct,
- à chaque fois un groupe de p liasses (U) successives de papiers-valeurs sont réparties et accumulées dans p réservoirs-tampons (12A à 12F) travaillant en parallèle, p étant égal au nombre des impressions de papiers-valeurs sur une bande (S),
- et qu'ensuite, en traitement parallèle, les papiers-valeurs de chaque réservoir tampon (12A-12F) sont contrôlés pour détecter les impressions défectueuses existantes, que ces impressions défectueuses sont éliminées et qu'avec les papiers-valeurs impeccables restant sont formés des paquets de papiers-valeurs (W) à séquence de numérotation complète.

2. Procédé selon la revendication 1, caractérisé en ce que dans le cas de feuilles de papiers-valeur (R), toutes les bandes (S), disposées côte à côte après la découpe en bandes et provenant d'une même feuille, sont d'abord superposées en un groupe de bandes et qu'ensuite un certain nombre de groupes de bandes successifs sont empilés pour former ladite pile de bandes (T).

3. Procédé selon la revendication 2, caractérisé en ce que les bandes (S) disposées côte à côte après la découpe en bandes, sont d'abord déposées à la façon des tuiles d'un toit et ensuite glissées les unes par dessus les autres par compactage.

4. Procédé selon la revendication 2 ou 3, caractérisé en ce qu'à chaque fois toutes les impressions de papiers-valeurs qui se trouvent dans une rangée longitudinale d'une feuille (R) orientée parallèlement à la direction de passage dans la machine à numéroter, sont numérotées en continu.

5. Procédé selon la revendication 4, caractérisé en ce que la direction de déplacement des feuilles (R) quittant la machine à numéroter (2) est modifiée de 90° tout en conservant l'orientation de la feuille, et que le découpage en bandes des feuilles est effectué dans une station de découpage (6) à l'aide de couteaux circulaires fonctionnant en tant qu'outil de découpe longitudinale dans le sens de la nouvelle di- . rection de déplacement.

' 6. Procédé selon la revendication 1, caractérisé en ce que dans le cas d'une bande de papiers-valeurs (R'), toutes les impressions de papiers-valeurs qui sont disposés selon une rangée longitudinale de la bande de papiers-valeurs orientée parallèlement à la direction de passage dans la machine à numéroter (2), sont numérotés en continu, et en ce que la bande de papiers-valeurs (R') numéroté est découpée en bandes transversalement par rapport à la direction de passage, à l'aide d'un dispositif de découpe transversale dans une station de découpage en bandes (6'), et en ce qu'à chaque fois un nombre n de ces bandes successives sont empilées pour former ledit paquet de bandes, lesdites bandes étant de préférence déposées à la façon des tuiles d'un toit et ensuite glissées les unes par dessus les autres.

7. Procédé selon l'une des revendications 1 à 6, caractérisé en ce que le nombre n vaut environ 100.

8. Dispositif pour effectuer le procédé selon la revendication 1 comprenant,
- au moins un appareil 1 de lecture (1) pour détecter les positions des impressions défectueuses marquées sur chaque support d'impression (R, R'),
- une machine à numéroter (2), réglée de manière à être pilotée en fonction des positions des impressions défectueuses détectées, et de manière à ne numéroter, en continu, dans chaque rangée, que les papiers-valeurs impeccables, à l'exclusion des impressions défectueuses,
- des stations de découpage (6, 8) en bandes et en liasses, pour découper les supports d'impression,(R, R') en papiers-valeurs individuels,
- une station (13A à 13F) pour l'élimination des impressions défectueuses de la chaîne de transport et,
- des stations (15A à 15F, ... , 17A à 17F) pour former et banderoler les liasses de papiers-valeur impeccables (V) et pour former et emballer des paquets de papiers-valeurs (W),
caractérisé en ce qu'une station (7) pour rassembler les bandes est disposée entre la station de découpage en bandes (6) et la station de découpage en liasses (8), que cette station (7) est réglée de manière à empiler un certain nombre n de bandes (S), dans l'ordre où elles arrivent, pour former chaque fois une pile de bandes (T), que derrière la station de découpage en liasses (8) se trouve une station de répartition (10, 11 a, 11 b), que les stations destinées à l'élimination des impressions défectueuses et à la formation et à l'emballage des paquets de papiers-valeurs (W) sont constituées de plusieurs stations individuelles (13A à 13F, ... , 17A à 17F) identiques et travaillant en parallèle, dont le nombre p est égal au nombre des impressions des papiers-valeurs dans une bande (S), et qu'entre la station de répartition (10, 11 a, 11 b) et chaque station individuelle (13A à 13F) se trouve un réservoir tampon (12A à 12F) pour l'élimination des impressions défectueuses, et en ce qu'à chaque fois p liasses de papiers-valeurs successives sont réparties entre les p réservoirs-tampons.

9. Dispositif selon la revendication 8, caractérisé en ce que la station de répartition comporte une station de répartition horizontale (10) et plusieurs stations de répartition verticales (11 a, 11 b) derrière lesquelles sont connectées à chaque fois des réservoirs-tampons (12A à 12C; 12D à 12F) et des stations individuelles (13A à 13C, ... , 17A à 17C; 13D à 13F, ..., 17C à 17F) situés verticalement les uns par dessus les autres.
